# FASCICULE DE BREVET EUROPEEN

(11) **EP 0 546 888 B1**
(45) Date de publication et mention de la délivrance du brevet: **04.03.1998**
(21) Numéro de dépôt: 92403239.4
(22) Date de dépôt: 01.12.1992
(51) Int. Cl.: F42B 12/62

(54) **Obus dont le culot fait office de pot de parachute d'une sous-munition**
Geschosshülle, bei der der Boden Fallschirmbehälter für eine Submunition ist
Shell where the base plate serves as a parachute pot for a submunition

(30) Priorité: 10.12.1991 FR 9115268
(43) Date de publication de la demande: 16.06.1993
(73) Titulaire: TDA ARMEMENTS S.A.S., 45240 La Ferté Saint Aubin (FR)
(72) Inventeur: Frehaut, Jean-Pierre, F-92402 Courbevoie (FR); Laurend, Pascal, F-92402 Courbevoie (FR)
(74) Mandataire: Benoit, Monique

(56) Documents cités:
- EP-A- 0 395 456
- DE-A- 3 635 361
- DE-A- 3 743 840
- FR-A- 2 363 077

## Description

La présente invention concerne un obus cargo dont le culot fait office de pot de parachute d'une sous-munition. Elle s'applique notamment à des obus contenant des sous-munitions équipées de parachutes et destinées à être larguées par ces obus.

Certains obus peuvent contenir plusieurs sous-munitions empilées les unes à la suite des autres. Ces sous-munitions sont généralement équipées d'un parachute ralentissant leur chute vers le sol. Chaque sous-munition est alors équipée à l'arrière d'un pot de confinement maintenant son parachute plié. Elles sont éjectées de l'obus par l'arrière de celui-ci suite à la combustion d'une charge pyrotechnique de dépotage commandée chrono-métriquement à l'avant de l'obus.

Une demande de brevet allemand DE 3 635 361 dont l'exposé résume le préambule de la revendication indépendante 1, présente un obus avec des sous-munitions équipées de parachutes.

Bien qu'éjectées de l'obus par l'arrière, les sous-munitions continuent néanmoins leur course suivant le sens et la direction de l'obus au moment de l'éjection. A cet instant, les sous-munitions restent empilées comme elles l'étaient dans l'obus. Leur éjection ayant eu lieu par l'arrière, ce qui contribue avantageusement à les ralentir, il s'ensuit que le culot de l'obus les accompagne dans leur course, par l'arrière. Les sous-munitions avant l'ouverture de leur parachute doivent en général être ralenties. A cet effet, elles possèdent chacune leurs propres moyens de freinage, un petit parachute ou des lamelles flexibles se déployant latéralement, par exemple. Ces sous-munitions peuvent être équipées d'éléments fragiles, des capteurs notamment, sensibles aux chocs mécaniques. Il est donc nécessaire lors de la phase de freinage, que les sous-munitions ne s'entrechoquent pas. En particulier le culot doit être freiné plus fortement que les sous-munitions afin qu'il ne vienne pas buter contre elles. Cela nécessite de l'équiper de moyens de freinage plus important que ceux des sous-munitions, donc relativement encombrants.

Or, afin d'augmenter l'efficacité des obus, il est souhaitable d'augmenter le nombre de sous-munitions qu'ils contiennent. Les dimensions des obus étant imposées et normalisées, il faut donc jouer sur leur agencement intérieur. En particulier, l'espace intérieur disponible est en partie diminué par la place occupée par les moyens de freinage du culot de l'obus, ce qui peut limiter le nombre de sous-munitions contenues dans celui-ci.

Le but de l'invention est de pallier les inconvénients précités.

A cet effet, l'invention a pour objet un obus tel que décrit dans la revendication 1.

L'invention a pour principaux avantages qu'elle augmente le volume disponible à l'intérieur de l'obus, qu'elle élimine le risque de chocs entre les sous-munitions et le culot de l'obus, enfin qu'elles diminue le nombre d'éléments donc le coût de l'obus.

D'autres caractéristiques et avantages de l'invention apparaîtront à l'aide de la description qui suit faite en regard des dessins annexés qui représentent :
- la figure 1, un obus contenant des sous-munitions selon l'art antérieur :
- la figure 2, une illustration de la course des sous-munition et du culot de l'obus après leur éjection de l'obus :
- la figure 3, un exemple possible d'obus contenant des sous-munitions selon l'invention ;
- la figure 4, une illustration de la course des sous-munitions et du culot de l'obus après leur éjection de l'obus selon l'invention ;
- la figure 5, une illustration du déploiement du parachute de la sous-munition placée à l'arrière de l'obus selon l'invention.

Sur toutes ces figures, le culot et l'enveloppe de l'obus, sont vus en coupe.

La figure 1 représente un obus 1, ayant une enveloppe 11 et contenant des moyens de dépotage 7 et des sous-munitions 3, 5. L'obus 1 est fermé par un culot 2 selon l'art antérieur.

Les sous-munitions 3, 5 sont équipées sur leur partie arrière de parachutes contenus dans des pots 4, 6 fermés par les sous-munitions. Le culot 2 est capable de supporter sur sa face externe 8 de très fortes pressions, notamment au moment de son lancement par un canon ; ces pressions peuvent par exemple atteindre 4000 bars. Le culot 2 comporte aussi des moyens de freinage 9, non déployés quand il est solidaire de l'obus 1. Le culot 2 est par exemple vissé sur l'obus 1 de manière à le maintenir solidaire de celui-ci. Les sous-munitions sont éjectées suite à la combustion d'un générateur de gaz de dépotage 7 par exemple, placé à l'avant de l'obus. Cette combustion est déclenchée suivant un retard prédéterminé par exemple à l'aide d'une fusée chronométrique. La pression pousse les sous-munitions 3, 5 vers l'arrière de l'obus 1, la poussée étant suffisamment forte pour désolidariser le culot 2 de l'obus 1 en détruisant les moyens de maintien 10 du culot 2 sur l'obus 1, ces moyens de maintien 10 peuvent être un filetage par exemple, permettant de visser le culot 2 sur l'obus 1. Les sous-munitions 3, 5, éjectées de l'obus 1 par l'arrière continuent néanmoins leur course dans la même direction et le même sens que l'obus avec une vitesse inférieure à cause de la poussée qu'elles ont subie. Le culot 2, possède la même vitesse que les sous-munitions 3, 5 et les accompagne donc dans leur course.

La figure 2 illustre la position relative des sous-munitions 3, 5 et du culot 2 après leur éjection de l'obus 1. Les sous-munitions 3, 5 sont toujours munies de leurs pots 4, 6 afin de protéger et de maintenir pliés leurs parachutes. Des moyens de freinage 21, 22, des lamelles par exemples, sont déployés et mis en action afin de ralentir la vitesse des sous-munitions 3, 5. Les moyens de freinage 9 du culot 2 ralentissent aussi celui-ci. Ils doivent agir de manière à ce qu'il ne vienne pas buter contre la sous-munition 5 placée directement devant lui. Pour éviter tout risque de choc, il doit être plus ralenti que les sous-munitions 3, 5. Il s'ensuit que ses moyens de freinage 9 doivent être importants et donc volumineux. S'ils sont constitués par des lamelles par exemple, celles-ci doivent avoir une surface supérieure aux lamelles des sous-munitions, de façon à subir une plus grande prise d'air afin d'augmenter le freinage. Cette surface doit encore être augmentée à cause du fait que les lamelles du culot 2 étant proches de celles de la sous-munition 5, elles sont masquées en partie par ces dernières. Les moyens de freinage 9 du culot 2 sont donc encombrants et gaspillent de la place à l'intérieur de l'obus 1.

La figure 3 présente un exemple possible d'obus 1 réalisé selon l'invention. Cet obus contient des moyens de dépotage 7, un générateur de gaz par exemple, et des sous-munitions 3, 5 identiques à celles des figures précédentes. Il contient à l'arrière une sous-munition 31 dont le corps est identique aux corps des autres sous-munitions 3, 5 mais dont le pot contenant son parachute est constitué par le culot 2 de l'obus 1. Le culot 2 tout en étant solidaire de la sous-munition 31 est maintenu solidaire de l'obus 1 par des moyens de maintien 10, un filetage par exemple lui permettant de se visser sur l'obus. Le culot 2 peut aussi par exemple être rendu solidaire de l'obus 1 au moyen de vis et de goupilles susceptibles d'être cisaillées, moyen connu de l'homme de l'art.

La sous-munition 31 est solidarisée avec le culot 2 à l'aide de vis par exemple.

Les sous-munitions 3, 5, 31 sont éjectées de l'obus 1 par l'arrière de celui-ci, comme cela a été précédemment décrit, c'est à dire suite à une combustion du générateur de gaz de dépotage 7 à l'avant de l'obus 1 et suite à une destruction des moyens de maintien 10 du culot 2 sur l'obus 1.

La figure 4 présente les sous-munitions 3, 5, 31 après leur éjection de l'obus 1 continuant leur course dans la même direction que celui-ci. Les parachutes n'étant pas encore déployés, les pots 4, 6, 2 sont encore solidaires des sous-munitions 3, 5, 31. Le pot de parachute de la sous-munition 31 qui était placée à l'arrière de l'obus 1 est en fait le culot de cet obus 1. Celui-ci contient dans son intérieur 42 le parachute de la sous-munition 31.

Le culot 2 étant solidaire de la sous-munition 31, il ne risque plus de rentrer en collision avec elle.

Des moyens de freinage 41 de la sous-munition 31, analogues à ceux 21, 22 des autres sous-munitions 3, 5, sont activés. Les moyens de freinage 41 peuvent être par exemple des lamelles déployées. Le culot 2 ayant dû subir de fortes pressions au moment de l'éjection de l'obus 1 d'un canon, ce culot 2 faisant office de pot de parachute de la sous-munition 31 est cependant plus résistant, donc plus lourd que les autres pots 4, 6 des autres sous-munitions 3, 5. En conséquence, les moyens de freinage 41 de la sous-munition 31 sont plus puissants que ceux des autres sous-munitions 3, 5.

Si ces moyens de freinage sont réalisés par des lamelles, celles-ci devront par exemple être plus nombreuses.

Néanmoins, ces moyens de freinage 41 étant communs à la sous-munition 31 et au culot 2, le freinage du culot n'entraîne plus un gaspillage de place à l'intérieur de l'obus 1, puisque ces moyens de freinage sont partagés entre la sous-munition 31 et le culot 2. Au contraire, le culot de l'obus selon l'invention en faisant office de pot le parachute permet d'augmenter le nombre de sous-munitions à l'intérieur de l'obus.

La figure 5 illustre le déploiement du parachute 51 de la sous-munition 31 par séparation de celle-ci d'avec son pot ou culot 2 d'obus. Cette séparation peut être par exemple déclenchée selon un retard pré-déterminé. Les moyens le maintien et de séparation du culot 2 d'avec la sous-munition 31 sont identiques à ceux des autres sous-munitions 3, 5, les moyens de séparation peuvent par exemple être des moyens pyrotechniques. Pour permettre le déploiement du parachute 51, celui-ci est relié à une de ses extrémités à une corde 52, elle-même reliée au culot 2. Sous l'action de la force d'entraînement du culot 2 dont la poussée subie est de sens opposée à la vitesse de la sous-munition 31, la corde 52 se coupe au moment où le parachute 51 est complétement déplié.

L'exemple d'obus selon l'invention présenté par la figure 3 contient trois sous-munitions, ce nombre est donné à titre d'exemple et peut varier notamment suivant la longueur de l'obus ou des sous-munitions, ou encore suivant d'autres paramètres.

## Revendications

1. Obus (1) contenant des sous-munitions (3, 5, 31) empilées les unes à la suite des autres et fermé à l'arrière par un culot (2), les sous-munitions (3, 5, 31) étant chacune équipée sur leur partie arrière d'un parachute et d'un pot (4, 6, 2) contenant le parachute plié, la séparation de chaque sous-munition (3, 5, 31) de son pot (4, 6, 2) permettant le déploiement de son parachute, le pot (2) de la sous-munition (31) placée à l'arrière de l'obus (1) étant constitué par le culot (2) de l'obus (1), caractérisé en ce que, chaque pot étant équipé de moyens de freinage (21, 22, 9) pour ralentir la course de sa sous-munition, le culot (2) de l'obus est maintenu solidaire de ladite sous-munition (31) après éjection de celle-ci de l'obus (1).

2. Obus selon la revendication 1, caractérisé en ce que le culot (2) est vissé par l'obus (1).

3. Obus selon la revendication 1, caractérisé en ce que le culot (2) est maintenu solidaire de l'obus (1) par des vis et des goupilles susceptibles d'être cisaillées.

4. Obus selon l'une quelconque des revendications précédentes, caractérisé en ce que la sous-munition (31) placée à l'arrière de l'obus (1) est solidarisée avec le culot (2) à l'aide de vis.

5. Obus selon l'une quelconque des revendications précédentes, caractérisée en ce que les moyens de freinage (21, 22, 41) sont constitués par des lamelles se déployant après éjection des sous-munitions (3, 5, 31) de l'obus (1).

6. Obus selon l'une quelconque des revendications précédentes, caractérisé en ce qu'une extrémité du parachute (51) de la sous-munition (31) placée à l'arrière de l'obus (1) est reliée à une corde (52) elle-même reliée au culot (2), la corde (52) se coupant au moment où le parachute (51) est sensiblement complètement déployé.

## Patentansprüche

1. Geschoß (1), das hintereinandergestapelte Submunitionseinheiten (3, 5, 31) aufweist und am hinteren Abschnitt durch einen Geschoßboden (2) verschlossen ist, wobei jede der Submunitionseinheiten (3, 5, 31) an ihrem hinteren Abschnitt mit einem Fallschirm und einem Topf (4, 6, 2) versehen ist, der den zusammengefalteten Fallschirm enthält, wobei die Trennung jeder Submunitionseinheit (3, 5, 31) von ihrem Topf (4, 6, 2) das Entfalten ihres Fallschirms ermöglicht, wobei der Topf (2) der am hinteren Abschnitt des Geschosses (1) angeordneten Submunitionseinheit (31) durch den Geschoßboden (2) des Geschosses (1) gebildet ist, dadurch gekennzeichnet, daß, wenn jeder Topf mit Bremsmitteln (21, 22, 9) versehen ist, um den Flug seiner Submunitionseinheit zu verlangsamen, der Geschoßboden (2) des Geschosses fest mit der genannten Submunitionseinheit (31) nach deren Ausstoßen aus dem Geschoß (1) verbunden gehalten wird.

2. Geschoß nach Anspruch 1, dadurch gekennzeichnet, daß der Geschoßboden (2) mit dem Geschoß (1) verschraubt ist.

3. Geschoß nach Anspruch 1, dadurch gekennzeichnet, daß der Geschoßboden (2) mit dem Geschoß (1) fest durch Schrauben und Stifte verbunden gehalten wird, die abgeschert werden können.

4. Geschoß nach einem der vorhergehenden Ansprüche, dadurch gekennzeichnet, daß die am hinteren Abschnitt des Geschosses (1) angeordnete Submunitionseinheit (31) mit dem Geschoßboden (2) durch Schrauben verbunden ist.

5. Geschoß nach einem der vorhergehenden Ansprüche, dadurch gekennzeichnet, daß die Bremsmittel (21, 22, 41) durch Lamellen gebildet sind, die sich nach dem Auswerfen der Submunitionseinheiten (3, 5, 31) aus dem Geschoß (1) entfalten.

6. Geschoß nach einem der vorhergehenden Ansprüche, dadurch gekennzeichnet, daß ein Ende des Fallschirms (51) der am hinteren Abschnitt des Geschosses (1) angeordneten Submunitionseinheit (31) mit einem Seil (52) verbunden ist, das wiederum mit dem Geschoßboden (2) verbunden ist, wobei sich das Seil (52) in dem Moment abtrennt, in dem der Fallschirm (51) im wesentlichen vollständig entfaltet ist.

## Claims

1. Shell (1) containing submunitions (3, 5, 31) which are stacked one behind the other, the shell being closed at the rear by a base plate (2), the submunitions (3, 5, 31) each being equipped at their rear with a parachute and with a pot (4, 6, 2) containing the folded parachute, the separation of each submunition (3, 5, 31) from its pot (4, 6, 2) allowing its parachute to deploy, the pot (2) for the submunition (31) placed at the rear of the shell (1) consisting of the base plate (2) of the shell (1), characterized in that since each pot is equipped with braking means (21, 22, 9) for slowing down the path of its submunition, the base plate (2) of the shell is kept attached to the said submunition (31) after the latter has been ejected from the shell (1).

2. Shell according to Claim 1, characterized in that the base plate (2) is screwed into the shell (1).

3. Shell according to Claim 1, characterized in that the base plate (2) is kept attached to the shell (1) by screws and pins which can be sheared.

4. Shell according to any one of the preceding claims, characterized in that the submunition (31) placed at the rear of the shell (1) is attached to the base plate (2) using screws.

5. Shell according to any one of the preceding claims, characterized in that the braking means (21, 22, 41) consist of thin strips which deploy after the submunitions (3, 5, 31) have been ejected from the shell (1).

6. Shell according to any one of the preceding claims, characterized in that one end of the parachute (51) of the submunition (31) placed at the rear of the shell (1) is connected to a cord (52) itself connected to the base plate (2), the cord (52) snapping at the moment the parachute (51) is practically fully deployed.
